# EUROPÄISCHE PATENTSCHRIFT

(11) **EP 0 676 169 B1**
(45) Veröffentlichungstag und Bekanntmachung des Hinweises auf die Patenterteilung: **04.03.1998**
(21) Anmeldenummer: 95104718.2
(22) Anmeldetag: 30.03.1995
(51) Int. Cl.: A47L 23/26

(54) **Rost oder Matte, insbesondere Laufmatte und/oder Fussabstreifer**
Grids or mats; in particular floor mats and/or scrapers
Grilles ou tapis en particulier paillaissons et/ou décrottoirs

(30) Priorität: 08.04.1994 DE 4412096
(43) Veröffentlichungstag der Anmeldung: 11.10.1995
(73) Patentinhaber: Arens, Erich, D-57076 Siegen (DE)
(72) Erfinder: Arens, Erich, D-57076 Siegen (DE)
(74) Vertreter: Müller, Gerd, Dipl.-Ing.

(56) Entgegenhaltungen:
- EP-A- 0 059 886
- DE-A- 2 112 573
- DE-A- 2 347 790
- DE-A- 3 821 722

## Beschreibung

Die Erfindung betrifft einen Rost oder eine Matte mit einer Vielzahl von parallel zueinander, im wesentlichen quer zur Haupt-Laufrichtung angeordneten Profilstäben, die durch unterseitige Halteelemente auf Abstand miteinander verbunden sind, wobei die Halteelemente hinterschnitten profilierte Kopfteile aufweisen, die als formschlüssige Kupplungsglieder in entsprechend hinterschnittenen Längsnuten der Profilstäbe einrückbar sind.

Roste oder Matten dieser Art gehören bereits durch die DE-A-21 12 573, die DE-A-38 21 722 und die EP-A-0 125 618 zum Stand der Technik.

Sie können in besonders flacher Ausführung als Laufmatte oder Fußabstreifer einfachster Form unmittelbar auf einer ebenen Bodenfläche verlegt werden. Oftmals, und zwar hauptsächlich innerhalb von Gebäudebereichen, ist es erwünscht oder Bedingung, diese Roste oder Matten in flachen Bodenvertiefungen zu verlegen.

Es ist aber auch möglich, Roste oder Matten dieser Art in vorteilhafter Weise zur begehbaren Abdeckung von Rinnen, Becken oder Gruben zu benutzen, weil ihre Profilstäbe von in sich tragfähig ausgeführten steg- oder leistenartig gestalteten Halteelementen unterquert werden. Das führt zwangsläufig zu einer verhältnismäßig großen Bauhöhe. Dabei besteht die Forderung, sie in entsprechend vertieft ausgeführten Randbegrenz-Absätzen aufzunehmen. Die Ränder der Roste oder Matten werden dann von diese Vertiefungen bzw. Absätze begrenzenden Winkelzargen umfaßt. Da die Bodenvertiefungen oder Randbegrenzungs-Absätze in der Praxis zur Unterbringung verschiedener Bauhöhen der Winkelzargen, bspw. von 22 mm, 25 mm oder auch 27 mm ausgelegt sind, erwächst hieraus die Unzulänglichkeit, daß auch Roste oder Matten mit solchen unterschiedlichen Einbauhöhen hergestellt und bereitgehalten werden müssen.

Weil andererseits die Forderung besteht, daß unmittelbar auf ebenen Bodenflächen aufgelegte Roste oder Matten eine möglichst geringe Bauhöhe, bspw. von 16 mm haben sollen, ist klar, daß für die Herstellung und die Bereithaltung der entsprechend unterschiedlich hoch bemessenen Roste oder Matten ein beträchtlicher Aufwand getrieben werden muß.

Die Erfindung zielt nun darauf ab, den Aufwand für die Herstellung und Bereithaltung von Rosten oder Matten der gattungsgemäßen Art zu minimieren, also deren Benutzbarkeit mit nur geringfügigem Mehraufwand auch dann zu gewährleisten, wenn ihre Verlegung in flachen Vertiefungen mit unterschiedlicher Zargenhöhe erfolgen soll. Es kommt also auf eine Ausbildung gattungsgemäßer Roste oder Matten an, die - auch nachträglich noch - eine Anpassung ihrer Bauhöhe an unterschiedliche Zargenhöhen der zu ihrer Aufnahme vorgesehenen flachen Vertiefungen gewährleistet. Deshalb ist Aufgabe der Erfindung, einen Rost oder eine Matte anzugeben, der bzw. die eine Grundbauform hat, welche sich leicht auf unterschiedliche Verlegefälle abstimmen läßt.

Die erfindungsgemäße Lösung dieser Aufgabe sieht Stützfüße mit einer Fußplatte und einem auf dieser ausgebildeten Kupplungsansatz vor, der in unterseitigen Längsnuten der Profilstäbe einrückbar ist, wobei die Dicke des Kupplungsansatzes der Stützfüße an die Öffnungsweite des Profils der unterseitigen Längsnut angepaßt ist, dieser Kupplungsansatz in Normalrichtung zur Dicke eine dem Nutprofil angeglichen hinterschnittene Profilgestalt aufweist und jeder Stützfuß durch Winkelverdrehung mit seinem Kupplungsansatz im Nutprofil mit formschlüssigem Klemmsitz verankerbar ist.

Vorteilhaft bei dieser Ausgestaltung ist, daß zusätzlich zu den zur Erstellung der Roste oder Matten benötigten Einzelteilen (Profilstäbe und Halteelemente) lediglich noch Stützfüße mit unterschiedlicher Bauhöhe ihrer Fußplatte bereitgehalten werden müssen, die sich dann - je nach Bedarf - in den Profilen der unterseitigen Längsnut der Profilstäbe verankern lassen, um die Abstimmung auf den jeweiligen Einbaufall zu erreichen.

Das erfindungsgemäße Lösungsprinzip ist schon dann ohne weiteres anwendbar, wenn jeder zum Bau von Rosten oder Matten geeignete Profilstab lediglich eine längsmittig angeordnete, hinterschnittene Längsnut aufweist und sich die Stützfüße an zu den Kupplungsbereichen der Halteelemente versetzten Stellen mit ihrem Kupplungsansatz in das hinterschnittene Profil der Längsnut der Profilstäbe einrücken sowie verankern lassen. Diese Ausgestaltungsmöglichkeit ist besonders für Roste oder Matten derjenigen Bauform geeignet, bei welcher die Profilstäbe von den Halteelementen in Form von Leisten oder Stegen unterquert werden.

Erfindungsgemäß ist aber auch die Möglichkeit offen, daß jeder Profilstab mehrere zueinander parallel angeordnete und jeweils ein hinterschnittenes Profil aufweisenden Längsnuten enthält, von denen dann eine als Verankerungseingriff für die Kupplungsansatze von Stützfüßen vorgesehen ist.

Bevorzugt lassen sich erfindgungsgemäß Profilstäbe in Benutzung nehmen, die unterseitig je drei parallele Längsnuten aufweisen, von denen eine längsmittig verläuft und dabei als Verankerungseingriff für die Kupplungsansätze von Stützfüßen vorgesehen ist. Bei Rosten oder Matten, die sich unter Benutzung derartiger Profilstäbe erstellen lassen, kommen vorzugsweise Halteelemente zur Anwendung, die mit einem randseitig von ihrer Oberseite angeformten sowie hinterschnitten profilierten Kopfteil in eine angepaßt hinterschnitten gestaltete randseitige Längsnut an der Unterseite der Profilstäbe einrückbar sind.

Durch die Benutzung der unterseitig je drei parallele Längsnuten enthaltenden Profilstäbe ist es möglich, Laufmatten und/oder Fußabstreifer zu erstellen, bei denen jeweils zwischen zwei benachbarten Profilstäben eine dreiseitig begrenzte Rinne gebildet wird, die dann als eine Deponie für Schmutz und Nässe wirksam gemacht werden kann.

Die Erfindung sieht weiterhin vor, das das unterseitige Nutprofil der Profilstäbe und auch der Kupplungsansatz der Stützfüße eine etwa T-Förmig oder schwalbenschwanzartig hinterschnittene Querschnittgestalt hat, bei der die optimale Klemmspannung unmittelbar an der Unterseite der Profilstäbe auf die Stützfüße zur Wirkung kommt.

Eine besonders günstige, nämlich vor allem behindertengerecht zu bewerkstelligende Montagearbeit ist dadurch möglich, daß der Schaft oder Hals der Kupplungansätze an den Stützfüßen einen quadratischen Querschnitt hat und der Abstand zwischen seinen zueinander parallelen Flächenpaaren der Öffnungsweite des Nutprofils der Profilstäbe angepaßt ist. Nach Durchführung der den Kupplungsvorgang bewirkenden Winkelverdrehung wird durch die quadratische Querschnittsform des Schaftes der Kupplungsansätze völlig selbsttätig die ordnungsgemäße Lagenfixierung der Stützfüße an den Profilstäben bewirkt.

Es hat sich auch bewährt, jedem Stützfuß entweder eine polygonförmig, z.B. quadratisch bzw. sechseckig, oder auch kreisförmig begrenzte Grundfläche zu geben und dabei die Größe dieser Grundfläche entsprechend den jeweiligen Bedürfnissen oder Einsatzzwecken für die Laufmatte vorzusehen. Wichtig ist ferner, daß Stützfüße mit unterschiedlicher Stützhöhe, bspw. von 6, 9 und 11 mm zur Verfügung stehen, damit sich eine Laufmatte mit der geringen Bauhöhe von 16 mm unmittelbar für den Einsatz in Winkelzargen von 22 mm, 25 mm und 27 mm aufrüsten läßt. Diese Aufrüstarbeiten an den Laufmatten minimaler Bauhöhe können nach der Erfindung beträchtlich erleichtert werden, wenn die Stützfüße unterseitig einen Werkzeugeingriff, z.B. einen Diametralschlitz, einen Kreuzschlitz, eine Mehrkantvertiefung oder dergleichen enthalten, welcher das Einrücken eines geeigneten Werkzeugs für die Durchführung der Winkeldrehung zuläßt.

In machen Fällen kann es sich auch noch als vorteilhaft erweisen, wenn die mit den Kupplungsansatz benachbarten Flächenbereiche der Stützfüße mit den Profilstäben zugewendeten Aufrauhungen, z.B. Rippen, Riffelungen, Kordelungen oder dergleichen versehen sind, um die Drehlagensicherung der Stützfüße in ihrer Verankerungsposition an den Profilstäben zu unterstützen.

Die Profilstäbe und die Stützfüße für die erfindungsgemäßen Roste oder Matten können aus gleichen oder gleichartigen Werkstoffen, z.B. aus Metall oder Kunststoff bestehen. Es ist jedoch besonders empfehlenswert, wenn die Profilstäbe aus einem metallischen Werkstoff, z.B. Aluminium, und die Stützfüße aus einem nichtmetallischen Werkstoff, bspw. Kunststoff, bestehen. Die Benutzung von Aluminium für die Profilstäbe hat den Vorteil, daß es sich ohne jeden Qualitätsverlust immer wieder recyceln läßt, also den idealen Werkstoff für eine ökologische Kreislaufwirkung abgibt.

Werden die Stützfüße aus einem halogenfreien, thermoplastischen Elastomer gefertigt, dann ist nicht nur dessen problemlose Recycelfähigkeit gewährleistet, sondern es stellen sich auch vorzügliche Anwedungseingenschaften für den Innen- und Außeneinsatz ein.

An in der Zeichnung dargestellten Ausführungsbeispielen werden anschließend weitere Merkmale und Vorteile des Gegenstandes der Erfindung erläutert. Es zeigen
- Figur 1: im Querschnitt ein Teilstück einer Laufmatte und/oder eines Fußabstreifers, die bzw. der flach auf eine ebene Bodenfläche auflegbar ist,
- Figur 2: einen der Fig. 1 entsprechenden Querschnitt durch eine Laufmatte und/oder einen Fußabstreifer, die bzw. der jedoch für eine Verlegung in einer von Zargenrahmen begrenzten, flachen Bodenvertiefung nachgerüstet ist,
- Figur 3: in räumlicher Draufsichtdarstellung und im Querschnitt ein Teilstück einer Laufmatte und/oder eines Fußabstreifers gemäß Fig. 2,
- Figur 4: in vergrößerter Darstellung einen Teilquerschnitt eines Profilstabes einer Laufmatte und/oder eines Fußabstreifers, mit dem unterseitig ein nachgerüsteter Stützfuß in Verbindung steht,
- Figur 5: wiederum einen Teilquerschnitt eines Profilstabes, an dem der Montagevorgang für die Nachrüstung mit Stützfüßen verdeutlicht wird,
- Figur 6: eine Draufsicht auf einen Stützfuß, wie er nach den Fig. 4 und 5 in Benutzung genommen ist, die
- Figuren 7, 8 und 9: in Ansicht von vorne, Seitenansicht und Draufsicht eine zweite Bauform von Stützfüßen, die
- Figuren 10,11 und 12: wiederum in Ansicht von vorne, in Seitenansicht und in Draufsicht eine dritte Bauform von Stützfüßen für die Kupplung mit Profilstäben von Laufmatten und/oder Fußabstreifern, die
- Figur 13: in räumlicher Draufsichtdarstellung ein Teilstück eines Rostes oder einer Matte in gegenüber der Fig. 3 abgewandelter Bauform,
- Figur 14: in vergrößerter Darstellung einen Profilstab des Rostes bzw. der Matte nach Fig. 13, dem ein Teilstück eines Halteelementes und ein Stützfuß zugeordnet ist, während
- Figur 15: in Querschnitt ein Teilstück eines Rostes bzw. einer Matte wiedergibt, der bzw. die gewissermaßen gleichzeitig Ausbildungsmerkmale der Bauform nach den Fig. 3 und 13 nutzt.

In Fig. 1 der Zeichnung ist ein Teilstück einer Laufmatte und/oder eines Fußabstreifers 1 gezeigt, welche bzw. welcher eine Vielzahl von mit ihren Längsachsen parallel zueinander verlaufenden Profilstäben 2 aufweist. Diese Profilstäbe 2 erstrecken sich dabei im wesentlichen quer zur Laufrichtung und sind durch Halteelemente 3 auf Abstand miteinander verbunden, welche sich ununterbrochen über die ganze Länge der Profilstäbe 2 hinweg erstrecken können.

Die Halteelemente 3 haben eine gegenüber der Oberkante der Profilstäbe 2 nach unten versetzte Lage, um jeweils zwischen zwei benachbarten Profilstäben 2 eine dreiseitig begrenzte Rinne 4 zu bilden, die einen geschlossenen Boden 5 hat sowie eine Höhe 6 und eine Breite 7 aufweist. Wichtig ist dabei, daß die Breite 7 der Rinne 4 mindestens gleich ihrer Höhe 6 bemessen wird. Vorzugsweise sollte jedoch die kleinste Breite 7 jeder Rinne 4 größer bemessen werden als deren Höhe 6. Andererseits ist jedoch vorgesehen, daß die Breite 7 jeder Rinne 4 kleiner ausgeführt wird, als die Breite 8 der einzelnen Profilstäbe 2. In der Praxis hat es sich bewahrt, die Breite 7 der Rinnen 4 zur Breite 8 der Profilstäbe 2 in einem Verhältnis auszuführen, das gleich oder größer 0,4 aber kleiner als 1 ausfällt.

Jeder Profilstab 2 bildet den Träger für einen Einsatzstreifen 9, welcher vorzugsweise aus nachgiebigem Material, wie Filz, Bürstenkörpern, Gummi- oder Textilbelag bestehen kann und -vorzugsweise auswechselbar- an den Profilstäben festgelegt ist.

Die Gesamthöhe 10 der Profilstäbe 2 mit Ihren Einsatzstreifen 9 kann so gewählt werden, daß sie die Breite 8 der Profilstäbe 2 unterschreitet und hierzu in einem Verhältnis steht, daß zwischen 0,5 und 0,9 liegt. Die Einsatzstreifen 9 sind mit den Profilstäben 2 so verbunden, daß ihre freie Höhe 11 zur Gesamthöhe 10 der Profilstäbe 2 mit Einsatzstreifen 9 in einem Verhältnis steht, das zwischen 0,2 und 0,5 liegt.

Bei den in der Zeichnung dargestellten Ausführungsbeispielen einer Laufmatte und/oder eines Fußabstreifers 1 werden die Profilstäbe 2 und die Halteelemente 3 als voneinander unabhängige Bauteile hergestellt. Die Halteelemente 3 tragen von ihrem Boden 5 hochragende Randstege 12, die an ihrem oberen Ende jeweils ein hinterschnittenen gestaltetes Kopfteil 13 aufweisen. In die Unterseite der Profilstäbe 2 sind entlang deren Längsränder hinterschnittene Nuten 14 eingeformt, und zwar so, daß sie gegenüber einem mittleren Fußteil 15 jeweils eine erhöhte Lage einnehmen. Die Anordnung der hinterschnittenen Nuten 14 ist dabei so getroffen, daß sie außer den Kopfteilen 13 auch die hochragenden Randstege 12 der Halteelemente 3 aufnehmen können. Durch diese Ausgestaltung wird nämlich erreicht, daß die zwischen den benachbarten Profilstäben 2 befindlichen Halteelemente 3 dann eine zusätzliche Bodenauflage für die Laufmatte und/oder Fußabstreifer 1 bilden können, wenn sie bzw. er unmittelbar auf einer ebenen Bodenfläche verlegt werden soll, wie das die Fig. 1 der Zeichnung erkennen läßt.

Die Verbindung zwischen den Profilstäben 2 und den Halteelementen 3 kann in vorteilhafter Weise dadurch erreicht werden, daß die hinterschnittenen Nuten 14 und die hinterschnittenen Kopfteile 13 quer zu ihrer Längsrichtung nach Art einer Schnapp-Rastverbindung zusammengedrückt werden. Denkbar ist es jedoch auch, die Halteelemente 3 mit ihren hinterschnittenen Kopfteilen 13 in Längsrichtung in die hinterschnittene Nut 14 der Profilstäbe 2 einzuschieben. Die zuletzt genannte Montageweise erfordert jedoch einen Arbeitsraum, dessen Länge größer als die doppelte Länge der zusammenzubauenden Profilstäbe 2 und Halteelemente 3 bemessen ist.

Es sei an dieser Stelle erwähnt, daß auch die Möglichkeit besteht, jeweils mehrere Profilstäbe 2 und mehrere Halteelemente 3 als ein einstückiges Formteil, bspw. durch Extrudieren aus einem geeigneten Kunststoffmaterial, herzustellen. In diesem Fall wird dann der eine Längsrand des Formteils von einem Profilstab 2 gebildet, welcher unterseitig entlang seiner Begrenzungskante eine hinterschnittene Nut 14 enthält. Der andere Längsrand des Formteils ist hingegen von einem Halteelement 3 begrenzt, das auf dem hochragenden Randsteg 12 ein hinterschnittenes Kopfteil 13 trägt. Einander benachbarte Formteile dieser Art werden jeweils dadurch miteinander gekuppelt, daß das Kopfteil 13 des Halteelementes 3 am einen Formteil in die hinterschnitten gestaltete Nut 14 an der Unterseite des anderen Formteils zum Eingriff gelangt.

Aus Fig. 1 der Zeichnung ergibt sich, daß Laufmatten und/oder Fußabstreifer 1 der vorstehend erläuterten Bauart eine relativ geringe Bauhöhe, bspw. eine extra flache Bauform aufweisen, weil sie sich mit einer Gesamthöhe 10 von etwa 16 mm fertigen lassen.

Oft, und zwar insbesondere innerhalb von Gebäuden, ist es fachüblich, die Laufmatten und/oder Fußabstreifer 1 in flache Bodenvertiefungen so einzusetzen, daß ihre Oberseite im wesentlichen niveaugleich mit den an die Vertiefung angrenzenden Bodenflächen zu liegen kommt. In solchen Fällen wird die Bodenvertiefung durch Zargenrahmen eingegrenzt, welche aus Winkelprofilen bestehen und dabei unterschiedliche Profilhöhen von bspw. 22 mm, 25 mm und 27 mm haben können. Den die Bodenvertiefungen eingrenzenden Zargenrahmen unterschiedlicher Bauhöhe müssen natürlich auch Laufmatten und/oder Fußabstreifer 1 entsprechend unterschiedlicher Bauhöhe zugeordnet werden, damit die höst unerwünschte Bildung von Stolperkanten vermieden wird.

Mit den Fig. 2 bis 12 der Zeichnung sind Möglichkeiten aufgezeigt, mit denen die Benutzung der vorstehend anhand der Fig. 1 erläuterten Bauart von Laufmatten und/oder Fußabstreifer 1 auch dann erreichbar ist, wenn deren Verlegung in durch Zargenrahmen unterschiedlicher Bauhöhe eingegrenzten, flachen Bodenvertiefungen gewünscht oder gar gefordert wird.

Bereits die Fig. 1 der Zeichnung läßt erkennen, daß sämtliche Profilstäbe 2 der Laufmatte und/oder des Fußabstreifers 1 unterseitig auf ihrer Längsmitte mit einem offenen Nutprofil 16 versehen sind. Dieses Nutprofil 16 befindet sich bei den Ausführungsbeispielen im mittleren Fußteil 15 der Profilstäbe 2 und ist zwischen den beiden randseitig angeordneten, hinterschnittenen Nuten 14 eingeformt. Das Nutprofil 16 hat eine etwa T-förmig hinterschnittene Querschnittsgestalt, wie das jeweils die Figuren 1 bis 5 der Zeichnung erkennen lassen.
Unterschiedlich zu den Ausführungsbeispielen kann die Querschnittsgestalt des Nutprofils 16 gegebenenfalls aber auch schwalbenschwanzartig hinterschnitten vorgesehen werden.

Während die in Fig. 1 der Zeichnung dargestellte Grund-Bauform einer Laufmatte und/oder eines Fußabstreifers 1 mit ihrer Gesamthöhe 10 von bspw. 16 mm eine extra flache Bauhöhe zur unmittelbaren Verlegung auf ebenen Bodenflächen hat, ist es für die Verlegung solcher Laufmatten und/oder Fußabstreifer 1 in flachen Bodenvertiefungen erwünscht oder sogar Bedingung, diese mit vergrößerten Bauhöhen 17, 18, 19 in Gebrauch zu nehmen, wie das in Fig. 2 angedeutet ist. Jede dieser vergrößerten Bauhöhen 17, 18, 19 muß dabei an die jeweilige Profilhöhe von sogenannten Zargenrahmen möglichst genau angepaßt sein, welche die betreffende Bodenvertiefung gegenüber dem Normalniveau der benachbarten Bodenfläche eingrenzen. So gibt es bspw. Zargenrahmen, die eine lichte Profilhöhe von 22 mm haben. Hierauf ist die vergrößerte Bauhöhe 17 einer Laufmatte und/oder eines Fußabstreifers 1 abgestimmt. Es gibt auch Zargenrahmen mit einer lichten Profilhöhe von 25 mm, an welche die vergrößerte Bauhöhe 18 einer Laufmatte und/oder eines Fußabstreifers 1 angepaßt ist. Schließlich sind aber auch noch Zargenrahmen mit einer lichten Profilhöhe von 27 mm in Gebrauch, welcher die vergrößerte Bauhöhe 19 der Laufmatte und/oder des Fußabstreifers 1 entspricht.

Zum Zwecke der Schaffung von Laufmatten und/oder Fußabstreifern 1 mit vergrößerten Bauhöhen 17, 18, 19 werden Laufmatten und/oder Fußabstreifer 1 nach Fig. 1 mit üblicher Gesamthöhe 10 nachgerüstet. In das unterseitig offene Nutprofil 16 der einzelnen Profilstäbe 2 lassen sich nämlich nach abwärts gerichtete Stützfüße 20 zumindest mit Klemmsitz einrücken, wie das aus den Fig. 2 bis 5 hervorgeht.

Jeder Stützfuß 20 kann als ein einstückiges Formteil, bspw. aus Kunststoff, gefertigt werden, welches eine Fußplatte 21 hat, von deren Oberseite ein Kupplungsansatz 22 hochragt. Dieser Kupplungsansatz 22 hat einerseits eine Dicke 23, die an die Öffnungsweite 24 des offenen Nutprofils 16 in den Profilstäben 2 angepaßt ist (vgl. Fig. 5). Andererseits weist der Kupplungsansatz 22 in Normalrichtung zu seiner Dicke 23 eine dem offenen Nutprofil 16 angeglichene, hinterschnittene Profilgestalt auf, die bspw. T-förmig oder auch schwalbenschwanzförmig begrenzt ist (vgl. Fig. 4). Der Kupplungsansatz 22 hat einen von der Fußplatte 21 hochragenden Schaft Hakenansätze 26, welche dem Kupplungsansatz 22 sein etwa T-förmig begrenztes Hinterschneidungsprofil geben.

Den Fig. 4 und 5, insbesondere aber der Fig. 6 der Zeichnung läßt sich entnehmen, daß der Schaft oder Hals 25 des Kupplungsansatzes 22 einen quadratischen Querschnitt aufweist und daß dabei der Abstand zwischen seinen zueinander parallelen Flächenpaaren der Dicke 24 des Kupplungsansatzes 22 entspricht bzw. an die Öffnungsweite 24 des offenen Nutprofils 16 dem Profilstab 2 angepaßt ist. Hieraus ergibt sich zwangsläufig, daß das Diagonal- bzw. Eckenbaß des Schaftes 25 die Öffnungsweite 24 des offenen Nutprofils 16 übersteigt.

Der Fig. 6 läßt sich weiterhin entnehmen, daß die Hakenansätze 26 des Kupplungsansatzes 22 jeweils Eckenabrundungen 27 haben, die so angelegt sind, daß der Abstand zwischen zwei sich diagonal gegenüberliegenden Eckenabrundungen 27 zumindest geringfügig kleiner ist als die lichte Weite des offenen Nutprofils 16 der Profilstäbe 2 in ihrem Hinterschneidungsbereich. Die Hakenansätze 26 des Kupplungsansatzes 22 der Stützfüße 20 können daher eine Verdrehung des Kupplungsansatzes 22 innerhalb des Hinterschneidungsbereichs des offenen Nutprofils 16 nicht behindern oder erschweren.

Zum Zwecke der Verbindung der Stützfüße 20 mit den Profilstäben 2 werden die Stützfüße 20 in der aus Fig. 5 ersichtlichen Stellung mit ihrem Kupplungsansatz 22 einfach in das offene Nutprofil 16 eingesteckt, und dabei kommt der Schaft oder Hals 55 des Kupplungsansatzes 22 im Bereich des Öffnungsspaltes des offenen Nutprofils 16 zuliegen, während sich gleichzeitig seine Hakenansätze 26 im Hinterschneidungsbereich des offenen Nutprofils 16 befinden. Wird nunmehr der Stützfuß 21 durch Winkeldrehung um seine Längsachse relativ zum Profilstab 2 verlagert, dann gelangt er nach einer 90° - Verdrehung in die Funktionsstellung nach Fig. 4. Hierzu ist es jedoch Bedingung, daß das gegenüber der Öffnungsweite 24 des offenen Nutprofils 16 größere Eckenmaß des im Querschnitt quadratischen Schaftes oder Halses 25 am Kupplungsansatz 22 durch elastische Verformung überwunden wird. Durch die nach Drehung um 90° stattfindende Rückformung der Ecken des Schaftes oder Halses 25 wird sodann eine Drehlagensicherung der Stützfüße 20 in der aus Fig. 4 ersichtlichen Stellung erhalten. In dieser Drehstellung des Stützfüße 20 greifen dann die Hakenansätze 26 des Kupplungsansatzes 22 formschlüssig in den Hinterschneidungsbereich des offenen Nutprofils 16 ein und bewirkt dort eine formschlüssige Festlegung des jeweiligen Stützfußes 20.

Ein Werkzeugeingriff 28 an der freien Stirnfläche der Fußplatte 21, welcher bspw. ein Diametralschlitz, ein Kreuzschlitz oder auch eine Mehrkantvertiefung sein kann, erleichtert die für die Festlegung am Profilstab 2 notwendige Verdrehung des Stützfußes 20 beträchtlich.

Figur 6 der Zeichnung zeigt, daß die Fußplatte 21 des Stützfußes 20 einen quadratischen Grundriß aufweisen kann, wobei die Seitenlänge der Fußplatte 21 mindestens so groß bemessen ist, daß jeder Profilstab 2 der Laufmatte und/oder des Fußabstreifers 1 hiervon über denjenigen Profilbereich hinweg unterstützt wird, welcher zwischen seinen beiden längsseitigen hinterschnittenen Nuten 14 liegt.

Den Fig. 9 und 12 kann andererseits entnommen werden, daß es auch ohne weiteres möglich ist, der Fußplatte 21 jedes Stützfußes 20 eine kreisförmig begrenzte Grundfläche zu geben und diese dann so groß zu bemessen, daß zwei sich gegenüberliegende, segmentfömrige Randbereiche, die in die hinterschnittenen Nuten 14 der Profilschiene 2 mit ihrem Kopfteil 13 eingreifenden Randstege 12 der Halteelemente 3 stützend unterfassen, welche jeweils die Verbindung zwischen zwei benachbarten Profilstäben 2 der Laufmatte und/oder des Fußabstreifers 1 herstellen.

In diesem Fall ist es dann besonders vorteilhaft, wenn die dem Kupplungsansatz 22 der Stützfüße 20 benachbarten Flächenbereiche an der Oberseite der Fußplatte 21 jeweils Aufrauhungen 29, z.B. in Form von Rippen, Riffelungen, Kordelungen oder dergleichen aufweisen. In der Einbaustellung der Stützfüße 20 gemäß Fig. 4 kommen dann diese auf segmentförmigen Flächenbereichen an der Oberseite der Fußplatte 21 liegenden Aufrauhungen 29 unterhalb der Randstege 12 der Halteelemente 3 zu liegen. Bei einer Belastung der Laufmatte und/oder des Fußabstreifers 1 kommt die mit den Aufrauhungen 29 versehenen segmentförmigen Flächenbereiche 29 der Fußplatte unterhalb der Randstege 12 mit den Halteelementen 3 in Berührungskontakt und stützen diese unter gleichzeitiger Reibungserhöhung zusätzlich ab, um den Eingriff der Kopfteile 13 in die hinterschnittene Nut 14 der Profilschiene 2 optimal zu unterstützen. Die Fußplatte 21 jedes Stützfußes 20 untergreift also in diesem Fall nicht nur den Fußteil 15 der Profilschiene 2, sondern auch die beidseitig neben diesem in die hinterschnittenen Nuten 14 eingerückten Randstege 12 beider Halteelemente 3.

Abschließend sei hier erwähnt, daß sich die einerseits in den Fig. 7 bis 9 und andererseits in den Fig. 10 bis 12 gezeigten Ausführungsformen von Stützfüßen 20 praktisch lediglich dadurch voneinander unterscheiden, daß ihre Stützfüße 21 unterschiedliche Dicke haben. Sie werden also benutzt, wenn eine Laufmatte und/oder ein Fußabstreifer 1 der aus Fig. 1 ersichtlichen Grund-Bauform für die Verlegung in flache Bodenvertiefungen mit unterschiedlicher Zargenhöhe vorgerichtet werden sollen.

Während vorstehend anhand der Fig. 1 bis 12 der Zeichnung als Anwendungsbeispiele der Erfindung Laufmatten und/oder Fußabstreifer 1 erläutert worden sind, die im praktischen Gebrauch eine großflächige und formstabile Abstützung entweder unmittelbar auf einer ebenen Bodenfläche oder aber in einer flachen Bodenvertiefung erfordern, sollen nunmehr anhand der Figuren 13 bis 15 Ausführungsbeispiele von Rosten und Matten 1 erläutert werden, deren Ausbildung zwar hauptsächlich zur begehbaren Abdeckung von Rinnen, Becken, Gruben oder dergleichen geeignet ist, die sich aber auch als Fußabstreifer benutzen lassen, welche üblicherweise großflächig auf ebenem Boden oder in einer flachen Bodenvertiefung abgestützt werden. Dieser Rost bzw. diese Matte 1 weist wiederum eine größere Anzahl von Profilstäben auf, die mit Abstand nebeneinander und in Längsrichtung parallel zueinander liegen sowie durch quer zu ihnen gerichtete Halteelemente 32 miteinander verbunden und zugleich relativ zueinander auf Distanz gehalten sind.

Als Profilstäbe 31 dienen Hohlprofile, welche an Oberseite und Unterseite jeweils mit in ihrer Längsrichtung verlaufenden, hinterschnittenen Nuten 34 und 35 versehen sind.

Die Halteelemente 32 weisen angeformte Kopfteile 36 auf, welche quer zu deren Längsrichtung eine dem Querschnitt der hinterschnittenen Nut 34 wenigstens annähernd angepaßte Profilform aufweisen. Deshalb können die Profilstäbe 31 auf einfache Weise über die Kopfteile 36 und die hinterschnittene Nut 34 formschlüssig mit den Halteelementen 2 verbunden werden.

Von der hinterschnittenen Nut 35 jedes Profilstabes 31 wird ein Einsatzstreifen 37 aufgenommen, welcher in verschiedener Weise ausgebildet sein kann. Bspw. können die Einsatzstreifen 37 als Bürstenleisten ausgebildet werden. Sie lassen sich jedoch auch ohne weiteres aus Filz, Textilmaterial, Gummi usw. fertigen. Jeder Einsatzstreifen 37 hat einen in die hinterschnittene Nute 35 der Profilleiste 31 eindringenden Querschnittsteil 37a und einen über deren Oberkante 38 vorstehenden Querschnittsteil 37b. Über den Querschnittsteil 37a wird der Einsatzstreifen 37 formschlüssig im hinterschnittenen Bereich 40 der Profilnut 35 festgelegt, und zwar auf eine hier nicht näher beschriebene (bekannte) Art und Weise. Wichtig ist dabei lediglich, daß der Querschnittsteil 37a des Einsatzstreifens 37 eine Höhe hat, die der lichten Höhe 41 des hinterschnittenen Bereiches 40 der Profilnut 35 entspricht.

In Fig. 13 ist zu sehen, daß die Halteelemente 32 die Profilstäbe 31 des Rostes oder der Matte nach Art eines Steges oder einer Leiste untequeren und die von ihrer Oberseite hochragend angeformten hinterschnittenen Kopfteile 36 formschlüssig in die hinterschnittene Nut 34 jedes einzelnen Profilstabes 31 eingreifen. Die Halteelemente 32 bestehen dabei zweckmäßigerweise aus einem verhältnismäßig starren Material, so daß der fertig zusammengebaute Rost bzw. die Matte relativ formstabil ist, auch wenn zwischen zwei benachbart zueinander parallel verlaufenden Halteelementen 32 ein relativ großer Abstand besteht.

Üblicherweise werden die Steg- oder leistenartigen Halteelemente 32 mit einer Querschnittshöhe zum Einsatz gebracht, die ausreicht, um den fertig zusammengebauten Rost bzw. der Matte die für den jeweiligen Einsatzfall wünschenswerte Formsteifigkeit zu verleihen. Für verschiedene Einsatzzwecke reicht aber diese Querschnittshöhe der Halteelemente 32 nicht aus, um die Oberseite des Rostes bzw. der Matte auf ein vorgeschriebenes Höhenniveau zu bringen. In diesem Falle ist es dann möglich, den Rost oder die Matte unterseitig zusätzlich zu den Halteelementen 32 noch mit Stützfüßen 42 aus zustatten, welche die bereits vorstehend anhand der Figuren 6 bis 12 erläuterte Ausbildung haben können, also mit einem fest von der Oberseite ihrer Fußplatte 43 hochragenden Kupplungsansatz 44 versehen sind. Jeder Stützfuß 43 kann dann mit dem in seiner Dicke an die Öffnungsweite des hinterschnittenen Nutprofils 34 angepaßten Kupplungsansatz 44 von unten her in das Nutprofil 34 eingerückt werden. Da der Kupplungsansatz 44 in Normalrichtung zur Dicke eine dem Nutprofil 34 angeglichene, hinterschnittene Profilgestalt hat, läßt sich jeder Stützfuß 42 einfach durch Winkeldrehung mit diesem Kupplungsansatz 44 im Nutprofil 34 unter Erzeugung eines formschlüssigen Klemmsitzes verriegeln und/oder verankern, wie das in Fig. 14 zu sehen ist.

Wenn die Fußplatte 43 eine Höhe hat, die mit der Profilhöhe des Halteelementes 32 übereinstimmt, dann ist es möglich, die Profilstäbe 31 unter Zuhilfenahme der Stützfüße 42 an jeder gewünschten Stelle zusätzlich zu unterstützen. Wird die Höhe der Fußplatten 43 an den Stützfüßen 42 größer gewählt als die Profilhöhe der Halteelemente 32, dann kann die Oberseite des Rostes oder der Matte unabhängig von der wirksamen Profilhöhe der Halteelemente 32 auf ein anderes Höhenniveau ausgerichtet werden. Dieses Höhenniveau läßt sich dabei bedarfsgemäß variieren, und zwar einfach dadurch, daß Stützfüße 42 mit entsprechend unterschiedlich hohen Fußplatten 43 zur Benutzung bereitgehalten werden.

Aus Fig. 15 der Zeichnung kann man entnehmen, daß auch die Möglichkeit gegeben ist, Rost oder Matten zu bauen, an denen gleichzeitig Ausbildungsmerkmale der Laufmatte und/oder des Fußabstreifers nach den Fig. 1 bis 3 und des Rostes bzw. der Matte nach den Fig. 13 und 14 verwirklicht sind.

So ist dort zu sehen, daß sich jeweils einander benachbarte Profilstäbe 2 unmittelbar miteinander durch Haltelemente 3 in gleicher Art und Weise kuppeln lassen, wie das bei der Laufmatte und/oder dem Fußabstreifer 1 nach den Fig. 1 bis 3 der Fall ist. Hierzu wirken die hinterschnitten profilierten Kopfteile 13 der vom Boden 5 der Halteelemente 3 hochragenden Randstege 12 mit den in die Unterseite der Profilstäbe 2 entlang deren Längsrändern hinterschnitten eingeformten Nuten 14 zusammen. Zwischen den beiden an den Längsrändern der Profilstäbe 2 gelegenen Nuten 14 ist aber auf deren Längsmitte liegend noch das hinterschnittene Nutprofil 16 vorhanden, welches in diesem Fall mit dem Nutprofil 34 der Profilstäbe 31 nach den Fig. 13 und 14 vergleichbar ist. Mit diesem Nutprofil 16 sämtlicher Profilstäbe 2 lassen sich einerseits die hinterschnitten profilierten Kopfteile 36 der steg- oder leistenartig ausgeführten Halteelemente 32 der aus den Fig. 13 und 14 ersichtlichen Bauart in Halteverbindung bringen. An von den Halteelemtenen 32 entfernten Stellen lassen sich aber in diesem hinterschnittenen Nutprofil 16 -in gleicher Weise wie im hinterschnittenen Nutprofil 34 der Profilstäbe 31 nach den Fig. 13 und 14 - auch die zusätzlichen Stützfüße 42 verriegeln und verankern, wie das in der rechten Hälfte der Fig. 15 andeutungsweise gezeigt ist.

## Patentansprüche

1. Rost oder Matte (1) mit einer Vielzahl von parallel zueinander, im wesentlichen quer zur Haupt-Laufrichtung angeordneten Profilstäben (2; 31), die durch unterseitige Halteelemente (3; 32) auf Abstand miteinander verbunden sind, wobei die Halteelemente (3; 32) hinterschnitten profilierte Kopfteile (13; 36) aufweisen, die als formschlüssige Kupplungsglieder in entsprechend hinterschnittene Längsnuten (14, 16; 34) der Profilstäbe (2; 31) einrückbar sind,
**gekennzeichnet durch**
Stützfüße (20; 42) mit einer Fußplatte (21; 43) und einem auf dieser ausgebildeten Kupplungsansatz (22; 44) der in unterseitige Längsnuten (14, 16; 34) der Profilstäbe einrückbar ist, wobei die Dicke (23) des Kupplungsansatzes (22; 44) der Stützfüße (20; 42) an die Öffnungsweite (24) des Profils der unterseitigen Längsnut (14, 16; 34) angepaßt ist, dieser Kupplungsansatz (22; 44) in Normalrichtung zur Dicke (23) eine dem Nutprofil angeglichene hinterschnittene Profilgestalt (25, 26) aufweist und jeder Stützfuß (20; 42) durch Winkelverdrehung mit seinem Kupplungsansatz (22; 44) im Nutprofil (14, 16; 34) mit formschlüssigem Klemmsitz verankerbar ist.

2. Rost oder Matten nach Anspruch 1,
**dadurch gekennzeichnet,**
daß jeder Profilstab (31) unterseitig lediglich eine längsmittig angeordnete hinterschnittene Längsnut (34) aufweist und daß die Stützfüße (42) an zu den Kupplungsbereichen der Haltelemente (32) versetzten Stellen mit ihrem Kupplungsansatz (44) in diese hinterschnittene Längsnut (34) der Profilstäbe (31) einrückbar und verankerbar sind.

3. Rost oder Matten nach Anspruch 1,
**dadurch gekennzeichnet,**
daß jeder Profilstab (2) mehrere zueinander parallel angeordnete, hinterschnittene Längsnuten (14, 16) aufweist, von denen eine (16) als Verankerungseingriff für die Kupplungsansätze (22, 44) von Stützfüßen (20, 42) vorgesehen ist.

4. Rost oder Matten nach Anspruch 3,
**dadurch gekennzeichnet,**
daß die Profilstäbe (2) unterseitig je drei parallele Längsnuten (14, 16) aufweisen, von denen eine (16) längsmittig verläuft und dabei als Verankerungseingriff für die Kupplungseinsätze (22, 42) von Stützfüßen (20, 42) vorgesehen ist.

5. Rost oder Matte nach einem der Ansprüche 1 bis 4,
**dadurch gekennzeichnet,**
daß in die äußeren Längsnuten die Halteelemente einrückbar sind, die mit zwei benachbarten Profilstäben eine dreiseitig begrenzte Rinne bilden.

6. Rost oder Matte nach einem der Ansprüche 1 bis 5,
**dadurch gekennzeichnet,**
daß das Nutprofil (16 bzw. 34) der Profilstäbe (2 bzw. 31) und den Kupplungsansatz (22) der Stützfüße (20) eine etwa T-förmig oder auch schwalbenschwanzartig hinterschnittene Querschnittsgestalt haben.

7. Rost oder Matte nach einem der Ansprüche 1 bis 6,
**dadurch gekennzeichnet,**
daß der Schaft oder Hals (25) des Kupplungsansatzes (22) an den Stützfüßen (20) einen quadratischen Querschnitt hat und der Abstand zwischen seinen zueinander parallelen Flächenpaaren der Öffnungsweite (24) des offenen Nutprofils (16) der Profilschienen (2) angepaßt ist.

8. Rost oder Matte nach einem der Ansprüche 1 bis 7,
**dadurch gekennzeichnet,**
daß jeder Stützfüß (20) eine poligonförmig, z.B. quadratisch bzw. sechseckig, oder auch kreisförmig begrenzte Grundfläche aufweist.

9. Rost oder Matte nach einem der Ansprüche 1 bis 8,
**dadurch gekennzeichnet,**
daß die Stützfüße (20) mit unterschiedlicher Stützhöhe (17, 18, 19) mit den Profilstäben (2) kuppelbar sind.

10. Rost oder Matte nach einem der Ansprüche 1 bis 9,
**dadurch gekennzeichnet,**
daß die Stützfüße (20) unterseitig einen Werkzeugeingriff (28), z.B. einen Diametralschlitz, einen Kreuzschlitz, eine Mehrkantvertiefung oder dergleichen enthalten.

11. Rost oder Matte nach einem der Ansprüche 1 bis 10,
**dadurch gekennzeichnet,**
daß die dem Kupplungsansatz (22) benachbarten Flächenbereiche an der Fußplatte (21) der Stützfüße (20) mit den Profilstäben (2) zugewendeten Aufrauhungen (29), z.B. Rippen, Riffelungen, Kordelungen oder dergleichen versehenen sind.

## Claims

1. Grid or mat (1) with a plurality of mutually parallel profile rods (2; 31) which are arranged substantially transversely to the main direction of movement and which are connected together at a spacing by retaining elements (3; 32) at the underside, wherein the retaining elements (3; 32) have head parts (13; 36) which are undercut in profile and which are engageable as mechanically positive coupling elements in correspondingly undercut longitudinal grooves (14, 16; 34) of the profile rods (2; 31), characterised by support feet (20, 42) with a foot plate (21; 43) and a coupling projection (22; 44) which is formed on this and which is engageable in longitudinal grooves (14, 16; 34) of the profile rods at the underside, wherein the thickness (23) of the coupling projection (22; 44) of the support feet (20; 42) is matched to the opening width (24) of the profile of the longitudinal groove (14, 16; 34) at the underside, this coupling projection (22; 44) in the direction normal to the thickness (23) has an undercut profile shape (25, 26) adapted to the groove profile and each support foot (20; 42) can be anchored by its coupling projection (22; 44) in the groove profile (14, 16; 34) with mechanically positive clamping seat by angular rotation.

2. Grid or mat according to claim 1, characterised thereby that each profile rod (31) has at the underside merely one undercut longitudinal groove (34) arranged longitudinally centrally and that the support feet (42) can be engaged and anchored in this undercut longitudinal groove (34) of the profile rods (31) by their coupling projection (44) at locations offset relative to the coupling regions of the holding elements (32).

3. Grid or mat according to claim 1, characterised thereby that each profile rod (2) has several undercut longitudinal grooves (14, 16), which are arranged parallel to one another and of which one (16) is provided as anchoring engagement for the coupling projections (22, 44) of support feet (20, 42).

4. Grid or mat according to claim 3, characterised thereby that the profile rods (2) each have three parallel longitudinal grooves (14, 16) at the underside, of which one (16) extends longitudinally centrally and in that case is provided as anchoring engagement for the coupling inserts (22, 42) of support feet (20, 42).

5. Grid or mat according to one of claims 1 to 4, characterised thereby that the holding elements are engageable in the outer longitudinal grooves and form with two adjacent profile rods a channel bounded at three sides.

6. Grid or mat according to one of claims 1 to 5, characterised thereby that the groove profile (16 or 34) of the profile rods (2 or 31) and the coupling projection (22) of the support feet (20) have a cross-sectional profile undercut approximately in T-shape or also dovetail-like.

7. Grid or mat according to one of claims 1 to 6, characterised thereby that the shank or neck (25) of the coupling projection (22) has a square cross-section at the support feet (20) and the spacing between its mutually parallel surface pairs is matched to the opening width (24) of the open groove profile (16) of the profile rails (2).

8. Grid or mat according to one of claims 1 to 7, characterised thereby that each support foot (20) has a polygonally, for example square or hexagonally, or also circularly bounded base surface.

9. Grid or mat according to one of claims 1 to 8, characterised thereby that the support feet (20) are couplable with the profile rods (2) at different support heights (17, 18, 19).

10. Grid or mat according to one of claims 1 to 9, characterised thereby that the support feet (20) comprise at the underside a tool engagement (28), for example a diametral slot, a cross slot, a multi-edged recess or the like.

11. Grid or mat according to one of claims 1 to 10, characterised thereby that the surface regions, which adjoin the coupling projection (22), at the foot plate (21) of the support feet (20) are provided with roughenings (29), for example ribs, serrations, knurlings or the like, faced towards the profile rods (2).

## Revendications

1. Grille ou tapis (1) comprenant une pluralité de tiges profilées (2 ; 31) agencées parallèlement les unes aux autres essentiellement perpendiculairement à la direction de passage principale, lesquelles sont reliées les unes aux autres à distance au moyen d'éléments de maintien situés au-dessous (3 ; 32), les éléments de maintien (3 ; 32) présentant des parties de tête profilées en contre-dépouille (13 ; 36) qui peuvent être enfoncées en tant qu'organes d'accouplement à coopération de formes dans des gorges longitudinales correspondantes (14, 16 ; 34) en contre-dépouille des tiges profilées (2; 31),
caractérisé(e) par :
des pieds de soutien (20 ; 42) comprenant une plaque de pied (21 ; 43) et un talon d'accouplement (22 ; 44) réalisé sur celle-ci, ledit talon étant susceptible d'être enfoncé dans des gorges longitudinales (14, 16; 34) du côté inférieur des tiges profilées, l'épaisseur (23) du talon d'accouplement (22 ; 44) des pieds de soutien (20 ; 42) étant adaptée à la largeur d'ouverture (24) du profil de la gorge longitudinale (14, 16 ; 34) du côté inférieur, ledit talon d'accouplement (22 ; 44) présentant en direction normale à l'épaisseur (23) une forme profilée (25, 26) en contre-dépouille adaptée au profil de gorge, et chaque pied de soutien (20 ; 42) étant susceptible de s'ancrer au moyen de son talon d'accouplement (22 ; 44) par rotation angulaire dans le profil de gorge (14, 16; 34) avec une assise en coincement par coopération de formes.

2. Grille ou tapis selon la revendication 1, caractérisé(e) en ce que chaque tige profilée (31) présente du côté inférieur uniquement une gorge longitudinale (34) en contre-dépouille agencée au milieu dans le sens de la longueur, et en ce que les pieds de soutien (42) peuvent être enfoncés et ancrés avec le talon d'accouplement (44) dans cette gorge longitudinale (34) en contre-dépouille des tiges profilées (31) à des emplacements décalés par rapport aux zones d'accouplement des éléments de maintien (32).

3. Grille ou tapis selon la revendication 1, caractérisé(e) en ce que chaque tige profilée (2) comporte plusieurs gorges longitudinales (14, 16) en contre-dépouille agencées parallèlement les unes aux autres, dont l'une (16) est prévue comme ancrage pour les talons d'accouplement (22, 44) des pieds de soutien (20, 42).

4. Grille ou tapis selon la revendication 3, caractérisé(e) en ce que les tiges profilées (2) présentent du côté inférieur chacune trois gorges longitudinales parallèles (14, 16), dont l'une (16) s'étend au milieu dans le sens de la longueur, et est ici prévue comme ancrage pour les talons d'accouplement (22, 44) des pieds de support (20, 42).

5. Grille ou tapis selon l'une des revendications 1 à 4, caractérisé(e) en ce que dans les gorges longitudinales extérieures on peut enfoncer les éléments de maintien qui forment avec deux tiges profilées voisines une goulotte délimitée sur trois côtés.

6. Grille ou tapis selon l'une des revendications 1 a 5, caractérisé(e) en ce que le profil de gorge (16 ; 34) des tiges profilées (2 ; 31) et le talon d'accouplement (22) des pieds de soutien (20) ont une forme en section approximativement en T, ou en contre-dépouille analogue à une queue d'aronde.

7. Grille ou tapis selon l'une des revendications 1 à 6, caractérisé(e) en ce que le fût ou le col (25) du talon d'accouplement (22) présente au niveau des pieds de soutien (20) une section carrée, et en ce que la distance entre ses paires de surfaces mutuellement parallèles est adaptée à la largeur d'ouverture (24) du profil de gorge ouvert (16) des tiges profilées (2).

8. Grille ou tapis selon l'une des revendications 1 à 7, caractérisé(e) en ce que chaque pied de soutien (20) présente une surface de base de forme polygonale, par exemple carrée, ou hexagonale, ou encore circulaire.

9. Grille ou tapis selon l'une des revendications 1 à 8, caractérisé(e) en ce que les pieds de soutien (20) peuvent être accouplés aux tiges profilées (2) avec des hauteurs de soutien différentes (17, 18, 19).

10. Grille ou tapis selon l'une des revendications 1 à 9, caractérisé(e) en ce que les pieds de soutien (20) comportent sur la face inférieure un moyen d'engagement pour un outil (28), par exemple une fente diamétrale, une fente en croix, un renfoncement polygonal, ou similaire.

11. Grille ou tapis selon l'une des revendications 1 à 10, caractérisé(e) en ce que les zones de surface voisines du talon d'accouplement (22) sur la plaque de pied (21) des pieds de soutien (20) sont pourvues de rugosités (29) tournées vers les tiges profilées (2), par exemple des nervures, des stries, des moletages, ou similaires.
